# EUROPÄISCHE PATENTSCHRIFT

(11) **EP 0 625 117 B1**
(45) Veröffentlichungstag und Bekanntmachung des Hinweises auf die Patenterteilung: **22.11.1995**
(21) Anmeldenummer: 93903948.3
(22) Anmeldetag: 10.02.1993
(51) Int. Cl.: B65D 85/52, A01G 5/06, A47G 7/06, B65D 79/02

(54) **Aufbewahrungsbehältnis für Schnittblumen**
Container for cut flowers
Récipient pour des fleurs coupées

(30) Priorität: 14.02.1992 CH 452/92; 18.09.1992 CH 2943/92
(43) Veröffentlichungstag der Anmeldung: 23.11.1994
(73) Patentinhaber: SCHMIDT, Heinz-Dieter, D-51570 Windeck-Dattenfeld (DE)
(72) Erfinder: WINDISCH, Walter Wolf, CH-8598 Bottighofen (CH)
(74) Vertreter: Feldmann, Clarence Paul
(86) Internationale Anmeldenummer: EP9300325
(87) Internationale Veröffentlichungsnummer: WO9315979

(56) Entgegenhaltungen:
- DE-A- 3 514 514
- DE-U- 8 811 241
- DE-U- 9 109 363
- FR-A- 1 509 585
- FR-A- 2 272 914
- US-A- 3 049 444
- PATENT ABSTRACTS OF JAPAN vol. 015, No. 450 (C-0885)11. November 1991 & JP A 03 191 909
- PATENT ABSTRACTS OF JAPAN vol. 016, No. 030 (M-1203)24. Januar 1992 & JP A 03 240 670

## Beschreibung

Die Erfindung betrifft ein Aufbewahrungsbehältnis für Schnittblumen gemäss dem Oberbegriff des unabhängigen Patentanspruches.

Ein gattungsgemäßes Behältnis ist durch die FR-A-2 272 914 bekannt geworden.

Normalerweise werden vom Floristen in Blumengeschäften Schnittblumen dem Kunden mitgegeben, entweder ohne jeden Feuchtigkeitsspender in Papier eingewickelt, oder oft auch werden die Stiele mit einem wassergetränkten Wattebausch oder kleinem Schwamm umgeben, verpackt. Eine andere bekannte Art des frischhaltenden Transportes besteht in kleinen Behältnissen, welche am Stiel nicht wasserdicht verschlossen werden können und daher gerne auslaufen. Gleichzeitig besteht die Gefahr, dass der Rand dieser Behälter die Blumenstiele verletzt.

Aus FR-A-2'272'914 (Ducrot) und DE-U-88'11'241.1 sind Blumenverpackungen bekannt, welche im Bereich des Bodens, also der Stielenden von verpackten Schnittblumen, mit einem Schaum oder Schwamm als Flüssigkeitsspeicher versehen sind. Es handelt sich allerdings um ganze Verpackungssysteme. Sie umfassen komplette Pflanzen oder Blumensträusse vollständig und sind daher eigentliche Transportbehälter mit festem Körper und dementsprechend festem Körpervolumen. Ein Transport muss immer aufrecht stehend erfolgen, da sonst das Wasser aus dem Flüssigkeitsspeicher ausläuft.

DE-U-9'109'363 (Nuova P.N.P. Plast) zeigt einen als Umfassung, Verpackung und Dekoration universell verwendbaren Umschlag für Schnittblumen, Pflanzengefässe und dergleichen. Er besteht aus zwei aufeinanderliegenden, annähernd deckungsgleichen Blattbogen aus Papier und/oder Plastikfolie. Die beiden Folien sind in einem Bereich an zwei parallelen Linien so miteinander verbunden, dass dazwischen ein Kanal, das heisst ein Hohlraum gebildet wird. Durch diesen Hohlraum ist ein Zugband, eine Kordel oder ähnlich durchgezogen. Beispielsweise kann ein Blumenstrauss mit den Stielen in diesen Umschlag eingelegt werden, worauf der Umschlag mit dem Zugband um die Stiele herum Zusammengezogen wird und dadurch die Blumen im Bereich der Stiele umfasst. Wenn der Umschlag im unteren Bereich umgefaltet wird bevor er um die Blumenstiele herum zusammengezogen wird, so umfasst er die Stielenden vollständig und erfüllt die Funktion einer Vase, welche zum Transport geeignet ist.

Aufgabe der Erfindung ist es, eine Transportvase für Schnittblumen und dergleichen zu schaffen, welche Nährflüssigkeit speichert und nach Bedarf an Blumen abgibt, ohne dass die Nährflüssigkeit ausläuft, unabhängig von der Lage. Die Lageunabhängigkeit ist wichtig, da Blumensträusse oft mit den Blüten nach unten und den Stielen nach oben getragen werden.

Diese Aufgabe wird gelöst durch, die im Kennzeichenteil des Anspruchs 1 definierten Merkmale.

Ein Vorteil der Erfindung ist, dass der Behälter in ungebrauchtem Zustand ein Minimum an Volumen und Gewicht beansprucht. Der Behälter kann ungebraucht sogar in einer Hosentasche mitgeführt und an Ort und Stelle bei Bedarf mit Wasser gefüllt, respektive getränkt werden, um die Funktion zu erfüllen. Die Herstellung dieser Art Transportvase ist in allen Grössen und Farben möglich und ausserordentlich preisgünstig.

Ein zusätzlicher Vorteil der Erfindung ist, dass der Behälter auf seiner Aussenseite nicht feucht oder nass wird und sich daher auch nicht auflöst. Gleichzeitig bietet er einen ausgezeichneten Schutz für die Blumenstiele gegen Druck und Wärme, und umgekehrt werden Haut und Hände nicht nass, und ein direkter Kontakt mit den Pflanzenstielen wird vermieden. Dies kann zum Beispiel allergische Hautreaktionen, hervorgerufen durch bestimmte Pflanzen, verhindern.

Die Erfindung wird nachstehend im Zusammenhang mit den Zeichnungen beschrieben.
- Figur 1: zeigt eine Ausführungsform des Behälters in perspektivischer Ansicht;
- Figur 2: zeigt eine andere Ausführungsform des Behälters;
- Figur 3: zeigt den Behälter im Querschnitt.

Figur 1 zeigt eine Ausführungsform des Behälters in perspektivischer Ansicht. Ein flexibles Behältnis besteht aus einer wasserundurchlässigen Hülle 1, welche auf ihrer Innenseite 2 mit einer Schicht aus saugfähigem Material 3, vorzugsweise aus watteähnlichem Zellstoff, beschichtet ist. Dieses saugfähige Material 3 dient als Nährflüssigkeitsspeicher. Es wird erst vor dem eigentlichen Einsatz mit der Nährflüssigkeit getränkt.

Auf einem Teil des Umfanges 4 ist die wasserundurchlässige Hülle 1 nicht mit saugfähigem Material 3 beschichtet, sondern fächerförmig 5, 5', 5'' vorgefaltet. Dies erleichtert das Einstellen von Blumen, da so eine grössere Oeffnung vorhanden ist. Wenn Nährflüssigkeit eingegeben und die Blumen eingestellt sind, wird die Hülle 1 beim nun beschichteten Teil 4 in Falten gelegt, um damit die Blumen um die Stiele herum besser zu fassen. Anschliessend wird ein wiederverschliessbares Klebeband 6, welches an einer Stelle auf der Aussenseite der Hülle 1 fixiert ist, um die gefaltete Seite gelegt und hält den Behälter derart zusammen, dass die Blumenstiele nicht mehr herausrutschen.

Die Nährflüssigkeit befindet sich nur im saugfähigen Material 3, von wo sie an die Blumenstiele abgegeben wird. Das saugfähiges Material 3 kann ein Vielfaches seines Eigengewichtes an Nährflüssigkeit aufnehmen und speichern. Durch die Beschaffenheit des saugfähigen Materials 3, wie es zum Beispiel von Windeln bekannt ist, wird die Nährflüssigkeit auslaufsicher zurückgehalten. An einer beliebigen Stelle im unteren Bereich des Behälters im Bereich des saugfähigen Materials 3 ist ein bekannter Nässeindikator 7 angeordnet, und ermöglicht die Flüssigkeitsspeicherung optisch von aussen zu kontrollieren.

In einer anderen Ausführungform besteht der Behälter aus zwei, im Prinzip trapezartigen, innen vliessbeschichteten Teilen der wasserundurchlässigen Hülle, welche seitlich und unten wie ein Kaffeefilter zugeschweisst oder verklebt sind.

Eine andere Ausführungform ist in Figur 2 dargestellt. Der Behälter weist die Form einer einseitig offenen Hülle oder Tasche mit einer im unbenützten Zustand etwa rechteckigen Form auf. Einseitig ist im oberen Bereich ein wiederlösbares Klebeband 6 angebracht, mit welchem der Behälter bei Gebrauch um die Blumenstiele zusammengezogen und gesichert werden kann. Front- und gegebenenfalls rückseitig sind Taschen 8 angebracht. Die Taschen 8 sind aus der gleichen Folie, wie die Hülle selbst, können aber auch aus anderem knitterbaren dünnen Material sein. Sie dienen einerseits zum Einstecken von kleinen Beuteln bekannter Frischhaltemittel für Schnittblumen, andererseits zum Einstecken von Gruss- oder Geschäftskarten, und sind in ihren Massen darauf abgestimmt. Der Behälter kann farbig gestaltet sein, und können zum Beispiel die Taschen 8 mit einer Werbeaufschrift bedruckt werden.

In Figur 3 ist ein Behälter Transportvase in offenem Zustand im Querschnitt dargestellt. Die wasserundurchlässige Hülle 1 bildet ein nach oben offenes U., wobei das Hüllenmaterial als Umschlag 13 um die oberen Enden der Transportvase herumgezogen und auf der Innenseite um ein gewisses Mass nach unten gezogen ist. Sie umfasst damit das saugfähige Material 3 in diesem Bereich teilweise und bildet eine Art umgekehrte, unten offene Rinne. Diese Rinne verhindert beim umgekehrten Halten eines Blumenstrausses ein mögliches Auslaufen des Wassers.

In die taschenförmige wasserundurchlässige Hülle 1 ist eine Schicht aus saugfähigem Material 3 eingelegt. Als saugfähiges Material eignet sich insbesondere Zellstoff, zum Beispiel in watteähnlicher Form, Schaumstoff, schwammartiges Material und dergleichen. Saugfähiges Material 3, das durch seine inneren Eigenschaften in sich selbst eine Kapillarwirkung aufweist, fördert die Flüssigkeitsverteilung zusätzlich.

Gegen innen ist die Schicht aus saugfähigem Material durch eine poröse oder perforierte Folie 11 abgedeckt. Diese poröse Folie 11 kann aus Kunststoff mit kleinen Löchern bestehen. Es eignet sich aber auch ein Vliessstoff in der Art eines Geotextils oder ein feines Gewebe. Die poröse Folie 11 ist am oberen Rand mit dem Rand der wasserundurchlässigen Hülle innenseitig vom Umschlag 13 durch Klebung oder Schweissung 12 fest verbunden.

In den Behälter eingefülltes Wasser verteilt sich im saugfähigen Material 3 und kann sich in begrenztem Mass innerhalb dieses Materials verlagern. Beim Umgekehrthalten eines Blumenstrausses hat das Wasser die Tendenz sich nach unten zu verlagern. Es wird aber durch die wasserdichte Hülle im Umschlag zurückgehalten und am Ausfliessen gehindert. Bei Verwendung eines entsprechenden saugfähigen Materials 3, wie zum Beispiel einem Schaumstoff, kann auf die poröse Folie 11 verzichtet werden.
Die Hülle 1 ist vorzugsweise aus einem rutsch- und reissfesten und biologisch abbaubaren Material hergestellt. Ebenso ist das saugfähige Material 3 und die poröse Folie möglichst aus biologisch abbaubarem Material herzustellen, damit der Behälter wiederverwendbar und/oder recyclebar ist.

## Patentansprüche

1. Aufbewahrungsbehältnis für Schnittblumen bestehend aus einer flexiblen Hülle (1) aus einer wasserundurchlässigen Folie und einem Flüssigkeitsspeicher, dadurch gekennzeichnet, dass die flexible Hülle die Form einer Tasche aufweist, welche innenseitig teilweise mit saugfähigem Material (3) beschichtet ist, das den mit Wasser und/oder Nährflüssigkeit tränkbaren Flüssigkeitsspeicher bildet, wobei die Hülle (1) um den oberen Rand herum auf der Innenseite nach unten gezogen ist und das saugfähige Material (3) in diesem Bereich umfasst.

2. Behältnis nach Anspruch 1, dadurch gekennzeichnet, dass das saugfähige Material (3) auf der Innenseite der Transportvase durch eine poröse oder perforierte Folie (11) bedeckt ist.

3. Behältnis nach Anspruch 1, dadurch gekennzeichnet, dass auf der Aussenseite der Hülle (1) mindestens ein wiederverschliessbares Klebeband (6) derart angebracht ist, dass die Hülle (1) um die Blumenstiele herum zusammenziehbar und mit dem Klebeband (6) fixierbar ist.

4. Behältnis nach einem der Ansprüche 1 bis 3, dadurch gekennzeichnet, dass auf der Aussenseite der Hülle (1) an geeigneter Stelle ein Nässeindikator (7) angebracht ist.

5. Behältnis nach einem der Ansprüche 1 bis 4, dadurch gekennzeichnet, dass auf der Aussenseite der Hülle (1) mindestens eine Tasche (8) in welche Frischhaltebeutel oder oder Grußkarten einsteckbar sind, angebracht ist.

6. Behältnis nach Anspruch 1, dadurch gekennzeichnet, dass das saugfähige Material aus Zellstoff besteht.

7. Behältnis nach Anspruch 1, dadurch gekennzeichnet, dass das saugfähige Material (3) ein Schaumstoff ist.

## Claims

1. A storage container for cut flowers comprising a flexible sleeve (1) of water-impermeable sheet and a liquid reservoir, characterised in that the flexible sleeve is shaped like a pocket and is internally partly coated with absorbent material (3), which forms the liquid reservoir impregnatable with water and/or nutrient liquid, the upper rim of the sleeve (1) being drawn downwards on the inside and enveloping the absorbent material (3) in this area.

2. A container according to claim 1, characterised in that the absorbent material (3) on the inside of the container is covered by a porous or perforated sheet (11).

3. A container according to claim 1, characterised in that to the outside of the sleeve (1) is fitted at least one resealable adhesive tape (6), so that the sleeve (3) is contractable around the flower stalks and can be fixed with the adhesive tape (6).

4. A container according to any one of claims 1 to 3, characterised in that a wetness indicator (7) is fitted at a suitable point on the outside of the sleeve (1).

5. A container according to any one of claims 1 to 4, characterised in that to the outside of the sleeve (1) is fitted at least one pocket, in which can be inserted keep-fresh bags or greeting cards.

6. A container according to claim 1, characterised in that the absorbent material is cellulose.

7. A container according to claim 1, characterised in that the absorbent material (3) is a foam.

## Revendications

1. Récipient de stockage pour fleurs coupées, consistant en une enveloppe souple composée d'une feuille imperméable à l'eau (1) et en un réservoir à liquide, caractérisé en ce que la feuille souple présente la forme d'une poche, qui est partiellement revêtue intérieurement avec un matériau absorbant (3), qui forme le réservoir à liquide pouvant être imprégné par de l'eau et/ou un liquide nutritif, tandis que l'enveloppe (1) s'étend autour du bord supérieur de la face interne, vers le bas, et entoure le matériau absorbant (3) dans cette zone.

2. Récipient selon la revendication 1, caractérisé en ce que le matériau absorbant (3) est recouvert sur la face interne du récipient de transport par une feuille poreuse ou perforée.

3. Récipient selon la revendication 1, caractérisé en ce que sur la face externe de l'enveloppe (1) est disposée au moins une bande adhésive repositionnable (6), de telle sorte que l'enveloppe (1) peut être resserrée autour des tiges des fleurs et peut être fixée avec la bande adhésive (6).

4. Récipient selon l'une quelconque des revendications 1 à 3, caractérisé en ce que sur la face externe de l'enveloppe (1) est placé en un endroit approprié un indicateur d'humidité (7).

5. Récipient selon l'une quelconque des revendications 1 à 4, caractérisé en ce que sur la face externe de l'enveloppe (1) est placée au moins une poche (8), dans laquelle peuvent être glissés des sachets pour conservation de la fraîcheur ou des cartes de message.

6. Récipient selon la revendication 1, caractérisé en ce que le matériau absorbant consiste en de la cellulose.

7. Récipient selon la revendication 1, caractérisé en ce que le matériau absorbant consiste en une matière alvéolaire.
